# EUROPÄISCHE PATENTSCHRIFT

(11) **EP 1 645 803 B1**
(45) Veröffentlichungstag und Bekanntmachung des Hinweises auf die Patenterteilung: **14.08.2013**
(21) Anmeldenummer: 05020512.9
(22) Anmeldetag: 20.09.2005
(51) Int. Cl.: F23N 1/00, F23N 5/20, F23N 5/24

(54) **Verfahren zum Starten eines Heizgerätes, insbesondere Fahrzeugheizgerätes**
Process to start a heating apparatus, and in particular a vehicle heater.
Procédé de démarrage d'un appareil de chauffage, en particulier d'un appareil de chauffage pour véhicules

(30) Priorität: 05.10.2004 DE 102004048482
(43) Veröffentlichungstag der Anmeldung: 12.04.2006
(73) Patentinhaber: Eberspächer Climate Control Systems GmbH & Co. KG, 73730 Esslingen (DE)
(72) Erfinder: Schmidt, Oliver, 73207 Plochingen (DE)
(74) Vertreter: Ruttensperger, Bernhard

(56) Entgegenhaltungen:
- DE-A1- 19 820 192
- DE-C1- 4 323 221
- DE-C1- 10 050 611
- GB-A- 2 196 500
- JP-A- 2 044 122

## Beschreibung

Die vorliegende Erfindung betrifft ein Verfahren zum Starten eines Heizgerätes, insbesondere Fahrzeugheizgerätes.

Derartige beispielsweise als Standheizungen oder Zuheizer in Kraftfahrzeugen eingesetzte Heizgeräte sind in der Startphase hinsichtlich des Schadstoffausstoßes besonders kritisch. Daher besteht im Allgemeinen das Bestreben, diese Startphase so kurz als möglich zu halten. Dazu ist es beispielsweise bekannt, nach dem Erzeugen eines Startbefehls zunächst in einer Vorkonditionierungsphase durch Vorglühen eines Zündorgans und ggf. Betreiben weiterer Heizeinrichtungen für die Verbrennung bzw. die Zündung, also das Starten der Verbrennung, günstige Bedingungen zu schaffen. Nach dieser Vorkonditionierungsphase wird dann Brennstoff eingespeist, und zwar beispielsweise mit der maximalen, also maximal möglichen Fördermenge. Es sei darauf hingewiesen, dass unter dem Ausdruck "Fördermenge" hier die pro Zeiteinheit eingespeiste Brennstoffmenge, die auch als Brennstoffstrom bezeichnet werden könnte, betrachtet wird. Dieser Brennstoff vermischt sich mit der selbstverständlich parallel eingespeisten Verbrennungsluft, so dass ein zündfähiges Gemisch gebildet wird, das unter idealen Umständen innerhalb weniger Sekunden gezündet wird. Da die Brennstoffeinspeisung bei bekannten Heizgeräten im Allgemeinen zeitgesteuert erfolgt, also diese maximale Brennstoffmenge für eine vorbestimmte Zeit eingespeist wird, bevor dann in den normalen Betrieb übergegangen wird, besteht jedoch das Problem, dass in dem Falle, in dem das bereitgestellte Gemisch nicht zündet, eine übermäßige Brennstoffansammlung im Bereich des Heizgerätes erzeugt wird. Die Folge davon kann sein, dass flüssiger Brennstoff aus dem Heizgerät oder einer Brennkammer desselben heraus läuft bzw. bei einem nachfolgenden erneuten Startversuch flüssiger Brennstoff über das Abgasführungssystem ausgestoßen wird.

Die DE 100 50 611 C1 offenbart ein Verfahren zum Starten eines brennstoffbetriebenen Fahrzeugheizgerätes, bei welchem für den Fall, dass in einer ersten Zündphase das Auftreten einer Flamme nicht erkannt wird, nach einer an die erste Zündphase sich anschließenden Spülphase mit einer zweiten Zündphase gestartet wird. In der ersten Zündphase wird mit einer vergleichsweise großen Brennstoffförderrate begonnen und diese allmählich gesenkt, während in der nach der Spülphase beginnenden zweiten Zündphase mit einer vergleichsweise kleinen Brennstoffförderrarte begonnen wird und diese allmählich gesteigert wird.

Die DE 198 20 192 A1 offenbart ein Verfahren zum Zünden eines gasbeheizten Brenners, bei welchem dann, wenn nach einer vorbestimmten Zeitdauer der Gaszufuhr das Auftreten einer Flamme noch nicht erkannt wurde, die Gaszufuhr unterbrochen wird und nach einem Zeitintervall, in welchem die Gasförderung eingestellt bleibt, in einer dann anschließenden Zündphase erneut versucht wird, die Verbrennung zu starten.

Die DE 43 23 221 C1 offenbart ein Verfahren zum Starten eines brennstoffbetriebenen Heizgerätes, bei welchem dann, wenn in einer ersten Zündphase das Auftreten einer Flamme nicht erkannt wird, in einer sich dann anschließenden Freiblas-Phase der in einer Brennkammer vorhandene Brennstoff ausgeblasen wird, woraufhin in einer dann folgenden zweiten Zündphase durch Aufnahme der Brennstoffförderung wieder versucht wird, die Verbrennung zu starten.

Die JP 02 044122 A offenbart eine Vorgehensweise beim Starten eines Brenners, bei welcher dann, wenn in der Startphase das Ausgehen einer Flamme erkannt wird, die Öffnung eines die Brennstoffzufuhr einstellenden Proportionalventils ausgehend von der für eine langsame Zündung vorgesehenen Öffnung geändert wird und dieser Zustand für eine vorbestimmte Zeitdauer beibehalten bleibt.

Es ist die Aufgabe der vorliegenden Erfindung, ein Verfahren zum Starten eines Heizgerätes, insbesondere Fahrzeugheizgerätes vorzusehen, mit dem in zuverlässiger Art und Weise eine Brennstoffübersättigung in einem Heizgerät vermieden werden kann.

Erfindungsgemäß wird diese Aufgabe gelöst durch ein Verfahren zum Starten eines Heizgerätes, insbesondere Fahrzeugheizgerät, bei welchem Verfahren in einer ersten Zündphase Brennstoff mit einer ersten Zünd-Fördermenge in das Heizgerät eingespeist wird und dann, wenn vor Ablauf einer maximalen Zeitdauer der ersten Zündphase keine Zündung erkannt wird, aus der ersten Zündphase eine zweite Zündphase eingetreten wird, in welcher Brennstoff mit einer zweiten Zünd-Fördermenge in das Heizgerät eingespeist wird, welche kleiner ist als die erste Zünd-Fördermenge.

Dabei kann vorgesehen sein, dass dann, wenn vor Ablauf einer maximalen Zeitdauer der ersten Zündphase eine Zündung erkannt wird, eine Stabilisierungsphase gestartet wird, in welcher Brennstoff mit einer Stabilisierungs-Fördermenge in das Heizgerät eingespeist wird, und dann, wenn vor Ablauf der maximalen Zeitdauer der ersten Zündphase keine Zündung erkannt wird, die zweite Zündphase gestartet wird, in welcher Brennstoff mit der zweiten Zünd-Fördermenge in das Heizgerät eingespeist wird, welche zweite Zünd-Fördermenge kleiner ist, als die erste Zünd-Fördermenge und als die Stabilisierungs-Fördermenge.

Bei dem erfindungsgemäßen Verfahren wird also überprüft, ob nach dem Beginn der Brennstoffeinspeisung in der Startphase innerhalb einer vorbestimmten Zeit die Zündung erfolgt, also das bereitgestellte Brennstoff/Luft-Gemisch zu brennen begonnen hat. Ist dies der Fall, liegt also ein korrekter, schneller Startvorgang vor, so wird in einer anschließenden Stabilisierungsphase der Flamme die Möglichkeit gegeben, sich weiter auszubreiten und in einen stabilen Verbrennungszustand überzugehen. Wird jedoch erkannt, dass keine korrekte Zündung vorliegt, also das Brennstoff/Luft-Gemisch nicht zu brennen begonnen hat, so wird in eine zweite Zündphase übergegangen, in der weiterhin versucht wird, die Verbrennung zu starten, jedoch mit reduzierter Brennstoffzufuhr. Auf diese Art und Weise kann eine Übersättigung des Heizgeräts mit Brennstoff in der Startphase vermieden werden. Dies vermindert nicht nur die Gefahr von aus einem Heizgerät austretendem flüssigen Brennstoff, sondern führt auch zu günstigeren Bedingungen, für den Fall, dass ein Startversuch erfolglos abgebrochen werden muss und ein neuer Startversuch gestartet werden muss.

Bei dem erfindungsgemäßen Verfahren kann weiter vorgesehen sein, dass dann, wenn bei gestarteter zweiter Zündphase vor Ablauf einer maximalen Zeitdauer der zweiten Zündphase eine Zündung erkannt wird, die Stabilisierungsphase gestartet wird. Erfolgt also die Zündung in der zweiten Zündphase bei verminderter Brennstoffzufuhr, so kann auch dann in der anschließenden Stabilisierungsphase die Flamme sich weiter ausbreiten und stabilisieren.

Weiter wird vorgeschlagen, dass dann, wenn bei gestarteter zweiter Zündphase vor Ablauf der maximalen Zeitdauer der zweiten Zündphase keine Zündung erkannt wird, die Brennstoffzufuhr beendet wird.

Die in der Stabilisierungsphase in das Heizgerät eingespeiste Stabilisierungs-Fördermenge kann im Wesentlichen der in der ersten Zündphase eingeleiteten ersten Zünd-Fördermenge entsprechen. Weiterhin wird vorgeschlagen, dass die erste Zünd-Fördermenge der maximalen Fördermenge entspricht. Dies bedeutet, dass in der ersten Zündphase ein Brennstoff in das Heizgerät bzw. eine Brennkammer desselben einspeisendes System mit maximalem Fördervermögen betrieben wird.

Um sicherzustellen, dass am Beginn der ersten Zündphase Bedingungen vorliegen, welche einerseits das Zünden grundsätzlich ermöglichen bzw. andererseits für ein schnelleres Zünden sorgen können, kann auch bei dem erfindungsgemäßen Verfahren vorgesehen sein, dass die erste Zündphase nach Ablauf einer Brennkammervorkonditionierungsphase gestartet wird.

Die vorliegende Erfindung wird nachfolgend mit Bezug auf die beiliegenden Zeichnungen detailliert beschreiben. Es zeigt:
- Fig. 1: die über der Zeit aufgetragene Fördermenge bei Durchführung eines nicht erfindungsgemäßen Verfahrens bei einem korrekt ablaufenden Startvorgang;
- Fig. 2: ein Fördermenge-Zeit-Diagramm bei einem Startvorgang, bei dem die Zündung erst in einer zweiten Zündphase erfolgt;
- Fig. 3: ein weiteres der Fig. 1 entsprechendes Fördermenge-ZeitDiagramm, bei welchem auch in der zweiten Zündphase keine Zündung erfolgt;
- Fig.4: in prinzipieller Darstellung ein Heizgerät, bei welchem das erfindungsgemäße Verfahren zum Einsatz kommen kann.

Bevor mit Bezug auf die Fig. 2 und 3 der zeitliche Ablauf bzw. die verschiedenen Variationsmöglichkeiten des erfindungsgemäßen Verfahrens beschrieben werden, wird mit Bezug auf die Fig. 4 der Aufbau eines Heizgerätes beschrieben, bei dem das erfindungsgemäße Verfahren zum Einsatz gelangen kann.

Dieses allgemein mit 10 bezeichnete Heizgerät weist ein Brennkammergehäuse 12 auf, in welchem eine Brennkammer 14 gebildet ist. In diese Brennkammer 14 wird über eine Brennstoffförderpumpe 16 der für die Verbrennung erforderliche Brennstoff eingespeist. Ferner ist ein Verbrennungsluftgebläse 18 vorgesehen, das die zur Gemischbildung erforderliche Luft in die Brennkammer 14 einspeist.

Bei dem dargestellten Aufbau nach dem Prinzip eines Verdampferbrenners ist in dem Brennkammergehäuse 12, beispielsweise in einem bodennahen Bereich desselben, ein poröses Verdampfermedium 20 vorgesehen. Dieses poröse Verdampfermedium 20 nimmt den zunächst flüssigen Brennstoff auf, verteilt ihn in seinem Volumenbereich, insbesondere auch unter Kapillarförderwirkung, und gibt den Brennstoff in dampfförmiger Konfiguration an seiner der Brennkammer 14 zugewandten Seite in diese ab. Um diese Brennstoffverdampfung zu unterstützen, kann dem porösen Verdampfermedium 20 eine elektrisch betreibbare Heizeinrichtung 22 zugeordnet sein, die durch Erhöhung der Temperatur im Bereich des porösen Verdampfermediums 20 vor allem in der Startphase für eine schnellere und verstärkte Brennstoffabdampfung sorgt. Ferner ist im Bereich der Brennkammer 14 ein Zündorgan 24, beispielsweise ein Glühzündstift, vorgesehen. Dieser erzeugt lokal so hohe Temperaturen, dass ein ihn umgebendes Gemisch aus Brennstoffdampf und Verbrennungsluft gezündet werden kann. Ferner ist ein Flammerkennungselement 26 vorgesehen, welches erkennen kann, ob in der Brennkammer 14 eine Zündung erfolgt ist, also die Verbrennung gestartet hat und somit eine Flamme aufgetreten ist. Dieses Flammerkennungselement 26 kann auf optischem Wege erfassen, kann jedoch auch die im Bereich der Brennkammer 14 bzw. des Brennkammergehäuses 12 vorhandene Temperatur erfassen, welche selbstverständlich auch einen Rückschluss darauf zulässt, ob eine Zündung erfolgt ist und somit eine Verbrennung gestartet worden ist, oder nicht.

Dem Heizgerät 10 ist ferner eine Ansteuervorrichtung 28 zugeordnet. Diese steuert bzw. regelt den Betrieb der verschiedenen Systemkomponenten des Heizgeräts 10. So steuert dieses die Brennstoffpumpe 16 an, ebenso wie das Verbrennungsluftgebläse 18, um zum erforderlichen Zeitpunkt die erforderliche Menge an Verbrennungsluft und an Brennstoff in die Brennkammer 14 einzuleiten. Auch die elektrisch erregbare Heizeinrichtung 22 und das Zündorgan 24 stehen unter der Ansteuerung der Ansteuervorrichtung 26. Gleichzeitig empfängt diese Eingaben, beispielsweise auch das Erfassungssignal des Flammerkennungselements 26.

Es sei darauf hingewiesen, dass das in der Fig. 4 dargestellte Heizgerät 10 nur beispielhaft steht für eine Vielzahl verschiedener Variationsmöglichkeiten. Es ist selbstverständlich, dass in verschiedensten Bereichen dieses Heizgeräts 10 der Aufbau anders sein kann als dargestellt. Für die vorliegende Erfindung ist jedoch von Bedeutung, dass Systembereiche vorhanden sind, welche einer Ansteuerung folgend Verbrennungsluft und Brennstoff in eine Brennkammer einleiten können, welche die zum Zünden erforderlichen thermischen Bedingungen erzeugen können, und welche einen Rückschluss darauf gestatten, ob eine Zündung erfolgt ist bzw. Verbrennung vorliegt oder nicht.

Zum Starten eines derartigen Heizgeräts 10 wird wie folgt vorgegangen:

Nach Erzeugung eines Startbefehls, beispielsweise einem Steuerprogramm folgend oder durch manuelle Eingabe eines Benutzers, wird zunächst eine in der Fig. 1 mit tᵥ bezeichnete Konditionierungsphase gestartet. In dieser Konditionierungsphase werden im Bereich des Heizgeräts 10, insbesondere der Brennkammer 14, die zum erfolgreichen Starten des Heizgeräts 10 erforderlichen thermischen Bedingungen generiert. Dies involviert insbesondere die Erregung des Zündorgans 24, so dass dieses beispielsweise in seinem in die Brennkammer 14 ragenden Bereich erhitzt wird und in diesem Bereich dann die zum Zünden erforderlichen Bedingungen bereitstellt. Auch kann die elektrisch erregbare Heizeinrichtung 22 betrieben werden, um das poröse Verdampfermedium 20 und den dieses umgebenden Bereich der Brennkammer 14 bzw. des Brennkammergehäuses 12 bereits vorzuwärmen. Für diese Konditionierungsphase tᵥ kann eine feste Zeitdauer vorgegeben sein, wobei diese feste Zeitdauer auch abhängen kann von äußeren Bedingungen, wie z. B. der Umgebungstemperaturen. Niedrigere Umgebungstemperaturen können eine längere Konditionierungsphase erforderlich machen.

Nach Ablauf der Konditionierungsphase tᵥ zu einem Zeitpunkt 1 wird dann eine erste Zündphase t_{Z1} gestartet. Ab Beginn dieser ersten Zündphase wird durch entsprechende Ansteuerung der Brennstoffpumpe 16 Brennstoff in Richtung Brennkammer 14 geleitet, d. h. im dargestellten Fall in das poröse Verdampfermedium 20 eingeleitet und über dieses dann in Richtung Brennkammer 14 verdampft. Um die gesamte Startprozedur so kurz als möglich zu gestalten, kann in dieser ersten Zündphase t_{Z1} die Brennstoffpumpe 16 so betrieben werden, dass die in dieser Phase eingespeiste erste Zünd-Fördermenge einer maximal möglichen Fördermenge mₘₐₓ entspricht. Es ist selbstverständlich, dass parallel zur Brennstoffeinspeisung auch Verbrennungsluft in Richtung Brennkammer 14 gefördert wird. Diese Verbrennungslufteinspeisung kann beispielsweise auch bereits während der Konditionierungsphase tᵥ gestartet werden.

Bei ideal bzw. korrekt ablaufender Startprozedur sollte noch vor Ablauf einer maximal möglichen Zeitdauer t_{Z1}' der ersten Zündphase t_{Z1} die Zündung erfolgen, was zu einer entsprechenden Ausgabe des Flammerkennungselements 26 führen sollte. In dem in Fig. 1 dargestellten Beispiel erfolgt diese Zündung zum Zeitpunkt 2. Mit auftretender Zündung und somit startender Verbrennung ist dann die erste Zündphase t_{Z1} beendet. Da die Zündung bereits gestartet ist, wird dann zu diesem Zeitpunkt 2 in eine Stabilisierungsphase tₛ eingetreten. In dieser Stabilisierungsphase wird Brennstoff mit einer Stabilisierungs-Fördermenge in Richtung Brennkammer 14 gefördert. Diese Stabilisierungs-Fördermenge kann beispielsweise der ersten Zünd-Fördermenge entsprechen. Das heißt, auch in der Stabilisierungsphase tₛ kann die Brennstoffpumpe 16 so angesteuert werden, dass sie mit maximaler Fördermenge mₘₐₓ arbeitet.

Nach Ablauf einer vorgegebenen Zeitdauer dieser Stabilisierungsphase tₛ, im Falle der Fig. 1 also zum Zeitpunkt 3, wird dann in den normalen Verbrennungsbetrieb übergegangen, was bedeutet, dass Brennstoff mit einer Fördermenge m_{betr} in Richtung Brennkammer 14 geleitet wird. Hier kann auch eine entsprechende Anpassung der Fördermenge des Verbrennungsluftgebläses 18 erfolgen, um das für die dann ablaufende Verbrennung ideale Brennstoff/Luft-Verhältnis bereitstellen zu können.

In Fig. 2 ist der Fall dargestellt, in welchem auch nach Ablauf der maximalen Dauer t_{Zt1}' der ersten Zündphase t_{Z1} das Auftreten einer Zündung noch nicht erkannt werden konnte. Das heißt zum Zeitpunkt 2, der also die Dauer t_{Z1}' nach dem Zeitpunkt 1 liegt, liegt noch keine Verbrennung vor. Erfindungsgemäß wird in diesem Falle dann in eine zweite Zündphase t_{Z2} eingetreten. In dieser zweiten Zündphase t_{Z2} wird Brennstoff mit einer zweiten Zünd-Fördermenge in Richtung Brennkammer 14 geleitet, die im dargestellten Beispiel einer Fördermenge mₘᵢₙ entspricht. Diese zweite Zünd-Fördermenge ist kleiner als die erste Zünd-Fördermenge und ist auch kleiner als die Stabilisierungs-Fördermenge, die im dargestellten Beispiel der ersten Zünd-Fördermenge entspricht.

Bei anhaltender Brennstoffeinspeisung und ggf. angepasster Verbrennungslufteinspeisung wird dann vermittels des Flammerkennungselements 26 weiterhin überwacht, ob eine Verbrennung auftritt, also die Zündung erfolgt, oder nicht.

In dem in Fig. 2 dargestellten Beispiel wird zum Zeitpunkt 3 und noch vor Ablauf einer maximal möglichen Zeitdauer t_{Z2}' der zweiten Zündphase t_{Z2} durch ein entsprechendes Sensorsignal des Flammerkennungselements 26 der Ansteuervorrichtung 28 das Auftreten der Zündung und somit das Starten der Verbrennung signalisiert. Es wird dann die zweite Zündphase t_{Z2} beendet und in die dann an diese zweite Zündphase t_{Z2} anschließende Stabilisierungsphase tₛ eingetreten. In dieser Stabilisierungsphase tₛ wird dann wieder Brennstoff mit der Stabilisierungs-Fördermenge in die Brennkammer 14 eingespeist, um die möglichst rasche Ausbreitung und somit auch Stabilisierung der Verbrennung in der Brennkammer 14 zu unterstützen. Hier kann vorgesehen sein, dass auch bei vorherigem Durchlaufen der zweiten Zündphase t_{Z2} die Stabilisierungsphase tₛ derjenigen entspricht, die in dem in Fig. 1 dargestellten Ablauf vorhanden ist, also in demjenigen Fall, in dem das Eintreten in die zweite Zündphase t_{Z2} nicht erforderlich war. Dies bedeutet, dass bei dem in Fig. 2 dargestellten Beispiel in der Stabilisierungsphase tₛ mit derjenigen Fördermenge, hier mₘₐₓ, gefördert wird, die in der ersten Zündphase t_{Z1} vorhanden war. Gleichwohl ist es grundsätzlich auch denkbar, in der Stabilisierungsphase tₛ dahingehend zu differenzieren, ob aus der ersten Zündphase t_{Z1} in die Stabilisierungsphase tₛ eingetreten worden ist, oder aus der zweiten Zündphase t_{Z2}. Nach Ablauf der Stabilisierungsphase tₛ zum Zeitpunkt 4 wird dann in den normalen Verbrennungsbetrieb übergegangen und Brennstoff mit der Fördermenge m_{betr} gefördert. Es sei hier darauf hingewiesen, dass im dargestellten Beispiel diese für den normalen Verbrennungsbetieb vorgesehene Fördermenge m_{betr} größer ist als die in der Startphase für die zweite Zündphase t_{Z2} vorgesehene zweite Zünd-Fördermenge mₘᵢₙ. Dies muss jedoch nicht so sein. Die in der in Fig. 2 an den Zeitpunkt anschließenden normalen Betriebsphase zu verwendete Fördermenge wird selbstverständlich davon abhängen, welche Heizleistung bereitgestellt werden muss.

In Fig. 3 ist der Fall dargestellt, in dem bei Durchführung der erfindungsgemäßen Startprozedur nach dem vollständigen Ablauf der ersten Zündphase t₁ mit der Zeitdauer t_{Z1}' und auch dem vollständigen Ablauf der zweiten Zündphase t_{Z2} mit deren maximaler Zeitdauer t_{Z2}' das Auftreten der Zündung noch nicht erkannt werden konnte. In diesem Fall wird erfindungsgemäß dann mit dem Ablauf der zweiten Zündphase t_{z2}, also zum Zeitpunkt 2 die Brennstoffzufuhr vollständig beendet. Das heißt, die beiden Zündphasen t_{Z1} und t_{Z2} definieren mit ihren jeweiligen maximalen Zeitdauern t_{Z1}' und t_{Z2}' zusammen ein ab dem Beginn der Brennstoffeinspeisung zum Zeitpunkt 1 laufendes Sicherheitszeitintervall. Erfolgt also innerhalb dieses Sicherheitszeitintervalls keine Zündung, so wird eine weiter andauernde Brennstoffzufuhr unterbunden und somit eine Brennstoffübersättigung im Bereich der Brennkammer verhindert. Es kann dann beispielsweise nach Ablauf eines vorgegebenen Warteintervalls ein erneuter Startvorgang initiiert werden, bei dem zunächst wieder durch Starten der Konditionierungsphase tᵥ versucht wird, die zum Zünden erforderlichen bzw. vorteilhaften Bedingungen im Bereich der Brennkammer 14 bereitzustellen. Führt das mehrfache Durchlaufen dieser Prozedur immer noch nicht zur Zündung, so kann, beispielsweise nach vier oder fünf Versuchen, ein erneuter Startversuch unterbunden werden und statt dessen ein Warnhinweis erzeugt werden, da dann die Wahrscheinlichkeit eines Defekts in irgendeinem der Systembereiche hoch ist.

Mit der vorangehend beschriebenen erfindungsgemäßen Prozedur zum Starten eines beispielsweise als Standheizung oder Zuheizer eingesetzten Heizgeräts in einem Fahrzeug können verschiedene Vorteile erreicht werden. So wird, wie vorangehend bereits dargelegt, bei Durchführung der Startprozedur insgesamt deutlich weniger Brennstoff in die Brennkammer eingeleitet als dies bisher üblich ist. Die Gefahr des Austretens von flüssigem Brennstoff bei ausbleibender Zündung bzw. des Ausstoßens von nicht verbranntem Brennstoff bei einem nachfolgenden Startvorgang kann somit gemindert werden. Weiterhin verbessert die geminderte Brennstoffzufuhr die Chancen eines erfolgreichen zweiten oder nachfolgenden Startversuchs, wenn der erste Versuch nicht zur Zündung geführt hat. Da weiterhin unabhängig davon, ob die Zündung in der ersten Zündphase, also bei größerer Brennstoff-Fördermenge, oder in der zweiten Zündphase, also bei geringerer Brennstoff-Fördermenge, auftritt, die Stabilsierungsphase anschließt, wird in jedem Fall der Flamme die Möglichketi gegeben, sich unter geeigneten Bedingungen dann möglichst rasch auszubreiten und zu stabilisieren. Auch hat sich gezeigt, dass bezogen auf die Gesamtzeitdauer der beiden Zündphasen bei der erfindungsgemäßen Prozedur mit Absenken der Brennstoffzufuhr in der zweiten Zündphase die Wahrscheinlichkeit einer erfolgreichen Zündung höher ist als in dem Falle, in dem über diese beiden Phasen bzw. entsprechende Zeitdauer hinweg mit der maximal möglichen Menge gefördert wird.

Bei einer alternativen Variate des erfindungsgemäßen Verfahrens kann beispielsweise dann, wenn die Zündung noch vor Ablauf der ersten Zündphase t_{Z1} erkannt wird, dieser Zeitpunkt der Erkennung aber bereits vergleichsweise nahe am Ablauf der maximal möglichen Zeitdauer t_{Z1}' dieser ersten Zündphase t_{Z1} liegt, beispielsweise im letzten Viertel dieser maximal möglichen Zeitdauer t_{Z1}' liegt, auf das Eintreten in die Stabilisierungsphase tₛ verzichtet werden und stattdessen unmittelbar in den normalen Verbrennungsbetrieb übergegangen werden. Der Grund hierfür kann sein, dass bereits unmittelbar vor dem Auftreten der Zündung eine vergleichsweise große Brennstoffmenge in die Brennkammer eingeleitet wird, die dann bei Eintritt in den normalen Verbrennungsbetrieb mit reduzierter Brennstoffeinspeisung noch mitverbrannt werden kann und somit zur Flammstabilisierung beiträgt.

## Patentansprüche

1. Verfahren zum Starten eines Heizgerätes, insbesondere Fahrzeugheizgerätes, bei welchem Verfahren in einer ersten Zündphase (t_{z1}) Brennstoff mit einer ersten Zünd-Fördermenge (mₘₐₓ) in das Heizgerät eingespeist wird und dann, wenn vor Ablauf einer maximalen Zeitdauer (t_{z1}') der ersten Zündphase (t_{z1}) keine Zündung erkannt wird, aus der ersten Zündphase in eine zweite Zündphase (t_{z2}) eingetreten wird, in welcher Brennstoff mit einer zweiten Zünd-Fördermenge (mₘᵢₙ) in das Heizgerät eingespeist wird, welche kleiner ist als die erste Zünd-Fördermenge (mₘₐₓ).

2. Verfahren nach Anspruch 1, **dadurch gekennzeichnet, dass**
- dann, wenn vor Ablauf einer maximalen Zeitdauer (t_{z1}') der ersten Zündphase (t_{z1}) eine Zündung erkannt wird, eine Stabilisierungsphase (tₛ) gestartet wird, in welcher Brennstoff mit einer Stabilisierungs-Fördermenge (mₘₐₓ) in das Heizgerät eingespeist wird,
- dann, wenn vor Ablauf der maximalen Zeitdauer (t_{z1}') der ersten Zündphase (t_{z1}) keine Zündung erkannt wird, aus der ersten Zündphase die zweite Zündphase (t_{z2}) eingetreten wird, in welcher Brennstoff mit der zweiten Zünd-Fördermenge (mₘᵢₙ) in das Heizgerät eingespeist wird, welche zweite Zünd-Fördermenge (mₘᵢₙ) kleiner ist, als die erste Zünd-Fördermenge (mₘₐₓ) und als die Stabilisierungs-Fördermenge (mₘₐₓ)·

3. Verfahren nach Anspruch 2,
**dadurch gekennzeichnet, dass** dann, wenn bei gestarteter zweiter Zündphase (t_{z2}) vor Ablauf einer maximalen Zeitdauer (t_{z2}') der zweiten Zündphase (t_{z2}) eine Zündung erkannt wird, die Stabilisierungsphase (tₛ) gestartet wird.

4. Verfahren nach Anspruch 2 oder 3,
**dadurch gekennzeichnet, dass** dann, wenn bei gestarteter zweiter Zündphase (t_{z2}) vor Ablauf der maximalen Zeitdauer (t_{z2}') der zweiten Zündphase (t_{z2}) keine Zündung erkannt wird, die Brennstoffzufuhr beendet wird.

5. Verfahren nach einem der Ansprüche 2 bis 4,
**dadurch gekennzeichnet, dass** die Stabilisierungs-Fördermenge (mₘₐₓ) im Wesentlichen der ersten Zünd-Fördermenge (mₘₐₓ) entspricht.

6. Verfahren nach einem der Ansprüche 1 bis 5,
**dadurch gekennzeichnet, dass** die erste Zünd-Fördermenge (mₘₐₓ) einer maximalen Fördermenge entspricht.

7. Verfahren nach einem der Ansprüche 1 bis 6,
**dadurch gekennzeichnet, dass** die erste Zündphase (t_{z1}) nach Ablauf einer Brennkammervorkonditionierungsphase (tᵥ) gestartet wird.

## Claims

1. A procedure for starting a heating device, in particular a vehicle heating device, said procedure comprising, during a first ignition phase (t_{z1}), the insertion of a first ignition supply volume (mₘₐₓ) of fuel into said heating device, and then, if ignition does not take place before the end of a maximum period (t_{z1}') of said first ignition phase (t_{z1}), the transition from the first ignition phase to a second ignition phase (t_{z2}), where a second ignition supply volume (mₘᵢₙ) of fuel is inserted into said heating device, the latter being smaller than said first ignition supply volume (mₘₐₓ).

2. The procedure according to claim 1, **characterized in that**
- when an ignition is detected before the expiry of a maximum period (t_{z1}') of said first ignition phase (t_{z1}), a stabilising phase (tₛ) will be started, where a stabilising supply volume (mₘₐₓ) of fuel is inserted into said heating device,
- when no ignition is detected before the expiry of a maximum period (t_{z1}') of said first ignition phase (t_{z1}), there will be a transition from the first ignition phase to said second ignition phase (t_{z2}) where a second ignition supply volume (mₘᵢₙ) of fuel will be inserted into said heating device, said second ignition supply volume (mₘᵢₙ) being smaller than said first ignition supply volume (mₘₐₓ) and said stabilising supply volume (mₘₐₓ).

3. The procedure according to claim 2,
**characterized in that** said stabilising phase (tₛ) will be started when an ignition is detected with said second ignition phase (t_{z2}) having been started and before the expiry of a maximum period (t_{z2}') of said second ignition phase (t_{z2}).

4. The procedure according to claim 2 or 3,
**characterized in that** said fuel supply will be stopped when no ignition is detected with said second ignition phase (t_{z2}) having been started and before the expiry of a maximum period (t_{z2'}) of said second ignition phase (t_{z2}).

5. The procedure according to one of claims 2 to 4,
**characterized in that** said stabilising supply volume (mₘₐₓ) substantially corresponds to said first ignition supply volume (mₘₐₓ).

6. The procedure according to one of claims 1 to 5,
**characterized in that** said first ignition supply volume (mₘₐₓ) corresponds to a maximum supply volume.

7. The procedure according to one of claims 1 to 6,
**characterized in that** said first ignition phase (t_{z1}) is started after expiry of a combustion chamber preconditioning phase (tᵥ).

## Revendications

1. Une procédure pour démarrer un dispositif de chauffage, en particulier un dispositif de chauffage pour un véhicule, la procédure comprenant durant une première phase d'allumage (t_{z1}) l'introduction d'un premier volume d'allumage (mₘₐₓ) de carburant dans le dispositif de chauffage et puis, si l'allumage n'est pas détecté avant la fin d'une durée maximale (t_{z1}') de ladite phase d'allumage (t_{z1}), la transition de la première phase d'allumage à une deuxième phase d'allumage (t_{z2}), pendant laquelle un deuxième volume d'allumage (mₘᵢₙ) est introduit dans le dispositif de chauffage, ce dernier étant plus petit que le premier volume d'allumage (mₘₐₓ).

2. La procédure selon la revendication 1, **caractérisée en ce que**
- si l'allumage est détecté avant l'expiration d'une durée maximale (t_{z1}') de la première phase d'allumage (t_{z1}), une phase de stabilisation (tₛ) est entamée, pendant laquelle un volume de stabilisation (mₘₐₓ) de carburant est introduit dans le dispositif de chauffage,
- si aucun allumage est détecté avant l'expiration d'une durée maximale (t_{z1}') de la première phase d'allumage (t_{z1}), il y a une transition de la première phase d'allumage à cette deuxième phase d'allumage (t_{z2}), où un deuxième volume d'allumage (mₘᵢₙ) de carburant est introduit dans le dispositif de chauffage, ce deuxième volume d'allumage (mₘᵢₙ) étant plus petit que ce premier volume d'allumage (mₘₐₓ) et ce volume de stabilisation (mₘₐₓ).

3. La procédure selon la revendication 2,
**caractérisée en ce que** la phase de stabilisation (tₛ) est entamée dès que l'allumage est détecté avec la deuxième phase d'allumage (t_{z2}) étant entamée et avant l'expiration d'une durée maximale (t_{z2}') de la deuxième phase d'allumage (t_{z2}).

4. La procédure selon la revendication 2 ou 3,
**caractérisée en ce que** l'approvisionnement en carburant sera terminé quand il n'y a pas d'allumage détecté avec la deuxième phase d'allumage (t_{z2}) étant entamée et avant l'expiration d'une durée maximale (t_{z2}') de la deuxième phase d'allumage (t_{z2}).

5. La procédure selon une des revendications 2 à 4,
**caractérisée en ce que** le volume de stabilisation (mₘₐₓ) correspond essentiellement à ce premier volume d'allumage (mₘₐₓ).

6. La procédure selon une des revendications 1 à 5,
**caractérisée en ce que** ce premier volume d'allumage (mₘₐₓ) correspond essentiellement à un volume maximal.

7. La procédure selon une des revendications 1 à 6,
**caractérisée en ce que** cette première phase d'allumage (t_{z1}) est entamée après l'expiration d'une phase de préconditionnement de la chambre de combustion (tᵥ).
